# EUROPÄISCHE PATENTSCHRIFT

(11) **EP 0 969 932 B1**
(45) Veröffentlichungstag und Bekanntmachung des Hinweises auf die Patenterteilung: **16.10.2002**
(21) Anmeldenummer: 98924038.7
(22) Anmeldetag: 24.03.1998
(51) Int. Cl.: B02C 13/282

(54) **GEHÄUSE FÜR EINE ZERKLEINERUNGSMASCHINE**
CRUSHING MACHINE HOUSING
CARTER POUR MACHINE A BROYER

(30) Priorität: 26.03.1997 DE 19712587
(43) Veröffentlichungstag der Anmeldung: 12.01.2000
(73) Patentinhaber: Svedala Lindemann GmbH, 40231 Düsseldorf (DE)
(72) Erfinder: KÖHL, Erich, D-40667 Meerbusch (DE); VAN DER BECK, August, D-41515 Grevenbroich (DE); ADOLPH, Manfred, D-40764 Langenfeld (DE)
(86) Internationale Anmeldenummer: DE9800863
(87) Internationale Veröffentlichungsnummer: WO98042443

(56) Entgegenhaltungen:
- EP-A- 0 254 173
- CH-A- 360 871
- DE-A- 2 543 769
- DE-A- 3 017 437
- DE-A- 3 744 241
- DE-C- 3 734 999
- FR-A- 2 049 369
- FR-A- 2 713 107
- GB-A- 2 160 453

## Beschreibung

### Technisches Gebiet

Die Erfindung betrifft ein Gehäuse für eine Zerkleinerungsmaschine, wie es z.B. in einer Anlage zum Zerkleinern von recycelbaren Alt-Gütern zur Anwendung kommt.

### Stand der Technik

Derartige Gehäuse sind in ihrem konstruktiven Aufbau in den DE 24 06 204, DE 26 05 751, DE 25 43 769, DE 27 13 177, DE 32 34 298 (EP 0 103 778), DE 36 24 826 und DE 40 16 295 (EP 0 458 059) dargestellt und bekannt, ohne daß - über Jahre schon andauernd - das Gehäuse in seiner Gesamtheit als funktioneller Teil im Zerkleinerungsprozeß besonderen konstruktiven Gestaltungen in Bezug auf die komplexen Anforderungen Verschleißverhalten/Zerkleinerungsprozeß unterlag. Detailverbesserungen beschränkten sich gemäß DE 24 06 204 auf die Art der Befestigung von auswechselbaren Schleißplatten an den Gehäusewänden, nach DE 25 43 769 auf einen mittels Gehäusedeckel abhebbaren Rotor, entsprechend DE 27 13 177 den Austragsbereich am Gutauslaß zur Schaffung eines Wirkprinzips KONDIRATOR®, auf einen im Gehäuse nach DE 32 34 298 (EP 0 103 778) schwenkbeweglich gelagerten Auslaßrost und auf einen in DE 40 16 295 (EP 0 458 059) vorgeschlagenen Schwingrostauslaß.
Wenn auch die bereits vorgeschlagene Lösung nach DE 36 24 826 ein konturenähnliches Gehäuse zu einer weiterzuentwickelnden Gattung zeigt, ging es dort nur darum, den Umrüstungsaufwand einer Zerkleinerungsmaschine zu senken. Die Gesamtheit des Gehäuses wurde hinsichtlich seines Verschleißverhaltens nicht definiert.

Näher kommt man dieser Problematik, wenn die Merkmale sowohl der FR 2 049 369 als auch die der DE 30 17 437 untersucht werden. Erstgenannte offenbart um den Rotor, dem aktiven Teil, an den Seitenwänden des Gehäuses aufgeteilt angebrachte Schleißteile. Aus letzterer ist zu entnehmen, unterschiedlich gestaltete Schleißplatten an unterschiedlich stark beanspruchten Stellen anzuordnen, um deren Aufbau den jeweiligen material- und lagerspezifischen Gegebenheiten in der Zerkleinerungsmaschine anzupassen. Weitere Baugruppen des Gehäuses einer Zerkleinerungsmaschine, wie z.B. Auswurftür, schwenkbare Gehäuseteile und insbesondere das Zusammenwirken von aktiven mit inaktiven Baugruppen wurden bisher in ihrem Verschleißverhalten nicht verbessert und konstruktionsmäßig außer Betracht gelassen.

Ein wesentliches Problem heutiger Zerkleinerungsmaschinen besteht jedoch in der Beherrschung des dem Zerkleinerungsprozeß geschuldeten relativ hohen Verschleißes.
Hierzu wurde bereits gemäß der PCT 0 735 922 (PCT/EP94/04126) ein Rotor für eine Zerkleinerungsmaschine entwickelt, der mittels insbesondere verbesserter inaktiver Schleißteile wie Schutzkappen ein günstigeres Verschleißverhalten-allerdings beschränkt auf den Rotor - zeigt, und welcher sich auch in der Praxis bewährt hat.

Betrachtet man den wechselseitigen Zusammenhang zwischen der Zuführung des zu zerkleinernden Alt-Gutes (P 197 08 185.1), dem eigentlichen Zerkleinerungsprozeß und der Abführung des zerkleinerten Materials, ist - anders als bisher - ein Gehäuse mit den herkömmlichen Gestaltungselementen einem kosten- und letztlich energieoptimierten Betrieb nicht mehr gewachsen.

### Darstellung der Erfindung

Die Erfindung stellt sich die Aufgabe, ein Gehäuse mit
- an einem im Gehäuse gelagerten Rotor angebrachten Werkzeugen als aktive Schleißteile wie Hämmer sowie am Gehäuse vorgesehenen Amboß als Gegenwerkzeug und sowohl am Rotor als auch im Gehäuseinneren befestigten inaktiven Schleißteilen in Form von auswechselbaren Schleißplatten,
- einer Öffnung für die Einbringung des zu zerkleinernden Materials sowie mindestens einem Rost als weiteres inaktives Schleißteil,
- einer Auswurftür für zum Ausbringen von Schwerteilen sowie einem der Auswurftür gegenüberliegenden Prallwandsegment als ebenfalls inaktives Schleißteil,
- horizontal mindestens in einer Ebene gefügten Gehäuseteilen, von denen mindestens eines über mindestens einen Drehpunkt ausschwenkbar ist und
- Zonen von auswechselbaren Schleißteilen unterschiedlicher Festigkeit
zu schaffen, welches in seinem gesamten Verschleißverhalten aufeinander und auf den Zerkleinerungsprozeß abgestimmt ist. Weiterhin sollen für die Wartung, Pflege und/oder Unterhaltung des Betriebes einheitliche Intervalle ermöglicht werden. Schließlich sind für den Betreiber die Voraussetzungen für kosten- und energiegünstige Betriebsverhältnisse und eine verbesserte Ersatzteillogistik zu realisieren.
Erfindungsgemäß wird dies dadurch gelöst, daß zumindest Teile der Schleißteile mittels am jeweiligen Schleißteil vorgesehenen Schrauben am Gehäuse befestigt sind und Zonen unterschiedlicher, dem Verschleiß im Zerkleinerungsprozeß entsprechenden Zuständen derart bilden, daß um den Rotor an den Seitenwänden des Gehäuses die Schleißteile mit gegenüber den anderen Schleißteilen verschleißfesteren Eigenschaften angebracht sind und somit die Gesamtheit der Merkmale in ihrem Aufbau, ihrer Formgebung, ihrer Materialzusammensetzung und/oder ihrer gegenseitigen Zuordnung zu einem aufeinander abgestimmten Verschleißverhalten des Gehäuses und des Rotors führen und annähernd gleichmäßige Wartungsintervalle realisiert werden. Dabei weist ein Gehäuseoberteil eine durchgehende, gekantete dicke Platte auf, ist ein Gehäusemittelteil zwischen dem Oberrost und Rotor an den Seitenwänden mit gegenüber den erstgenannten Schleißteilen verschleißfesteren Schleißteilen ausgerüstet und ist ein Bereich um den Rotor an den Seitenwänden des Gehäusemittelteils und eines Gehäuseunterteils mit gegenüber den letztgenannten Schleißteilen wiederum verschleißfesteren Schleißteilen versehen. Schließlich besitzt der Oberrost ausbruchsicher verstärkte Stäbe auf, ist zwischen Amboß und einem Unterrost ein durchgehendes Verschleißsegment eingelegt und der Unterrost weist seitliche Aufkantungen auf, die sich den Schleißteilen bzw. dem Verschleißsegment gegen Durchdringung von zerkleinertem Material schützend anfügen.

Die Erfindung realisiert damit vorteilhaft differenzierte, auf das Verschleißverhalten abgestimmte Verschleißzonen, wobei die Merkmale in ihrer Gesamtwirkung nicht nur einen passiven Verschleißschutz, sondern vielmehr auch die aktive Funktion der Zerkleinerung, insbesondere hinsichtlich der Führung des zerkleinerten Materials, ausbilden und unterstützen.
Mit den weiteren Merkmalen der Ansprüche 2 bis 6 sind die denkbar günstigsten Ausführungsformen dargestellt, um im Fall der Wartung, Pflege, Unterhaltung und/oder des Schleißteilaustausches die Erfindung in ihrer gewerblichen bzw. industriellen Nützlichkeit besonders herauszustellen.
Weitere, z.T. vorbekannte Merkmale, die den Erfindungskern wahlweise zweckmäßig weiter ausbilden, sind in den Ansprüchen 7 bis 12 beschrieben und ordnen sich vorteilhaft zur Lösung des Problems bzw. der Aufgabenstellung ein.

Die Erfindung wird im folgenden an einem Ausführungsbeispiel mit Varianten näher beschrieben.

### Kurze Beschreibung der Zeichnungen

In den Zeichnungen zeigen
- Fig. 1.1: das erfindungsgemäße Gehäuse in perspektivischer Gesamtansicht mit der Zuführeinrichtung für das zu zerkleinernde Alt-Gut,
- Fig. 1.2: das Gehäuse nach Fig. 1.1 im Schnitt der Seitenansicht,
- Fig. 2: das Oberteil des Gehäuses nach Fig. 1.2,
- Fig. 3: das Oberteil des Gehäuses mit
a) ausgeschwenkter Abdeckung des Oberrostes und
b) eingeschwenkter Abdeckung des Oberrostes,
- Fig. 4: das dreifach aufschwenkbare Gehäuse
a) in Grundstellung,
b) mit ausgeschwenktem Ober- und Mittelteil sowie auf dem Unterteil lagernden Rotor,
c) ausgeschwenkt wie b), jedoch mit ausgehobenem, am Mittelteil befestigten Rotor,
d) mit ausgeschwenktem Oberteil und
e) als Teilansicht von d),
- Fig. 5: eine perspektivische Teilansicht des Unterrostes mit seitlicher Aufkantung zu einem inaktiven Schleißteil und korrespondierendem Hammer als aktives Schleißteil,
- Fig. 6: die aus einem Stück gefertigte Auswurftür,
- Fig. 7: eine Teilansicht nach Fig. 1.2, insbesondere mit dem Amboß und der zugehörigen Spannvorrichtung und
- Fig. 8: die Lagerung des Rotors.

### Bester Weg zur Ausführung der Erfindung

Gemäß Fig. 1.1 ist ein Gehäuse 1 mit einem Oberteil 3.1, welches über einen Drehpunkt 5 mittels einer Vorrichtung 10 schwenkbar ist, nebst durchgehend abgekanteter Platte 3.2 dargestellt. Ein Gehäusemittelteil 6 ist über den Drehpunkt 8 mit der Vorrichtung 10 schwenkbar. Ein in den Fig. 1.2, 4, 7 und 8 dargestellter Rotor 32 stützt sich über ein mittels Vorspannelementen 37 auf einem Auflager 36 befestigtes Lager 35 ab. Weiterhin ist ein in den Fig. 1.2, 2, 3, 4e dargestellter Oberrost 20 im Gehäuseoberteil 3.1 angebracht.
In Arbeitsstellung sind das Gehäuseoberteil 3.1, das Gehäusemittelteil 6 und ein Gehäuseunterteil 9 - das Gehäuse 1 bildend - miteinander verriegelt. Über eine nicht näher erläuterte Zuführeinrichtung 2 werden nicht dargestellte Alt-Güter der Zerkleinerung im Gehäuse 1 aufgegeben.
Die Funktionseinheit Gehäuse 1 mit Rotor 32 übernimmt in bewährter Weise das seit 1990 durch den Anmelder vorbenutzte Prinzip einer derartigen Anordnung des Lagers 35, welches eine Relativbewegung des Rotors 32 in bezug zum Auflager 36 zuläßt, wenn schwer zerkleinerbare Massivteile des aufgegebenen Alt-Gutes in die Zerkleinerungsmaschine geraten. Dafür sind gemäß Fig. 8 Vorspannelemente 37 zwischen Auflager 36 und Lager 35 eingesetzt, die z.B. aus nicht näher bezeichneten Tellerfedern und Befestigungsschrauben oder aus durch den Anmelder vorbenutzten, nicht dargestellten hydraulisch vorgespannten Befestigungselementen bestehen können.
Gemäß Fig. 1.2 sind das Gehäuse 1 mit dem Rotor 32, ein als Gegenwerkzeug für die Hämmer 33 (Fig. 1.1) ausgebildeter Amboß 14 in seinem Lager 15 mit eine konstante Kraft bewirkender Spannvorrichtung 16, z.B. auch mit hydraulischen Elementen (Fig. 7), weiterhin eine Öffnung 12 für die Einbringung des zu zerkleinernden Materials, der Oberrost 20 mit Stäben 21, eine schwenkbare Auswurftür 26 zum Ausbringen von Schwerteilen, ein gegenüberliegendes Prallwandsegment 30 und schließlich das Gehäuseoberteil 3.1 mit Seitenwänden 4, das Gehäusemittelteil 6 mit Seitenwänden 7 und das Gehäuseunterteil 9 mit Seitenwänden 9 dargestellt.
Um in dem gesamten Verschleißverhalten des Gehäuses 1 aufeinander und auf den Zerkleinerungsprozeß abgestimmte Intervalle für die Wartung, Pflege und/oder Unterhaltung des Betriebes zu schaffen, sind erfindungsgemäß inaktive Schleißteile (17, 18., 1, 18.2, 19) mittels in diesen Schleißteilen befestigten Schrauben 31, vorzugsweise in vorgebohrte Löcher eingepreßte Rändelkopfschrauben, am Gehäuse 1 befestigt und Zonen unterschiedlicher, dem Verschleiß im Zerkleinerungsprozeß entsprechenden Zuständen derart gebildet, daß um den Rotor 32 an den Seitenwänden 7, 11 die Schleißteile 18.1, 19 mit gegenüber den anderen Schleißteilen 18.2, 17 verschleißfesteren Eigenschaften angebracht sind. Dabei weist das Gehäuseoberteil 3.1 gemäß Fig. 2 die durchgehende, gekantete dicke Platte 3.2 und die Schleißteile 17 an den Seitenwänden 4 oberhalb des Oberrostes 20 auf.
Das Gehäusemittelteil 6 ist zwischen dem Oberrost 20 und Rotor 32 an den Seitenwänden 7 mit gegenüber den Schleißteilen 18.2 verschleißfesteren Schleißteilen 18.1 ausgerüstet.
Der Bereich um den Rotor 32 ist an den Seitenwänden 7 bzw. 11 des Gehäusemittelteils 6 bzw. des Gehäuseunterteils 9 mit gegenüber den Schleißteilen-18.2 verschleißfesteren Schleißteilen 18.1 bzw. 19 versehen (Fig. 7). Somit sind praktisch drei Zonen mit abgestuft unterschiedlichen Verschleißeigenschaften gebildet.
Funktionell damit zusammenwirkend besitzt der Oberrost 20 relativ ausbruchsicher verstärkte Stäbe 21, ist eine obere Kante 13 der Öffnung 12 gegen Verschleiß beschichtet, ist zwischen dem Amboß 14 und einem Unterrost 23 entsprechend Fig. 5 ein durchgehendes Verschleißsegment 24 eingelegt und weist der Unterrost 23 seitliche Aufkantungen 25 auf, die sich den Schleißteilenhier das Verschleißsegment 24 - gegen Durchdringung von zerkleinertem Material schützend anfügen.

Die Gesamtheit dieser die Erfindung bestimmenden Merkmale zeigt den wirtschaftlichen Vorteil, daß sich der Betreiber einer Zerkleinerungsmaschine infolge der durch die Erfindung realisierten einheitlichen Wartungs- und Reparaturintervalle die Betriebsverhältnisse kosten- und energiegünstig gestalten und eine optimierte Ersatzteillogistik schaffen kann.

Zweckmäßig ordnet sich entsprechend Fig. 4 das für eine Reparatur, Wartung und/oder Pflege gestaltete Gehäuse 1 mit den Funktionen, daß
- das Gehäuseoberteil 3.1 sowohl für sich als auch zusammen mit dem Gehäusemittelteil 6 mit einer Vorrichtung 10 geschwenkt werden kann (Fig. 4 b), c), d)),
- gemäß Fig. 4 c) im Zustand des zusammen mit dem Gehäusemittelteil 6 ausgeschwenkten Gehäuseoberteils 3.1 der Rotor 32 nebst Lager 35 mit ausgehoben und mit dem Gehäusemittelteil 6 verbunden ist,
- gemäß Fig. 4 b) im Zustand des zusammen mit dem Gehäusemittelteil 6 ausgeschwenkten Gehäuseoberteils 3.1 der Rotor 32 nebst Lager 35 mit dem Gehäuseunterteil 9 verbunden ist und/oder
- bei nach Fig. 4 d), e) ausgeschwenktem Gehäuseoberteil 3.1 der Oberrost 20, die z.B. hydraulisch betätigbare Auswurftür 26 und das Prallwandsegment 30 zugänglich sind,
dem Erfindungsprinzip die vorgenannten Wirkungen unterstützend sinnvoll zu.

Vorteilhaft nicht nur für den Zerkleinerungsprozeß, sondern zugleich für das abgestimmte Verschleißverhalten ist es, wenn die Auswurftür 26
- durch das nicht näher bezeichnete hydraulische Verstellglied einen zusätzlichen Amboß 28 (Fig. 6) bildend verschwenkt wird oder
- eine einen zusätzlichen Rost 29 (Fig. 6) bildende Stellung erfährt und dabei zugleich
- aus einem Stück mit Hebeln 27 (Fig. 6) gefertigt, z.B. gegossen, ist.

Schließlich können der Zerkleinerungsprozeß und das Verschleißverhalten noch durch die in Fig. 3 dargestellte Funktion einer in das Gehäuseoberteil 3.1 schwenkbeweglich integrierten Abdeckung 22 für den Oberrost 20 aufeinander abgestimmt geregelt werden.

### Gewerbliche Anwendbarkeit

Mit der Erfindung wird überraschend einfach nachgewiesen, daß differenzierte, auf das Verschleißverhalten abgestimmte Verschleißzonen in einem Gehäuse für Zerkleinerungsmaschinen geschaffen werden können.

## Patentansprüche

1. Gehäuse für eine Zerkleinerungsmaschine mit
- an einem im Gehäuse gelagerten Rotor angebrachten Werkzeugen als aktive Schleißteile wie Hämmer sowie am Gehäuse vorgesehenen Amboß als Gegenwerkzeug und sowohl am Rotor als auch im Gehäuseinneren befestigten inaktiven Schleißteilen in Form von auswechselbaren Schleißplatten,
- einer Öffnung für die Einbringung des zu zerkleinernden Materials sowie mindestens einem Rost als weiteres inaktives Schleißteil,
- einer Auswurftür zum Ausbringen von Schwerteilen sowie einem der Auswurftür gegenüberliegenden Prallwandsegment als ebenfalls inaktives Schleißteil,
- horizontal mindestens in einer Ebene gefügten Gehäuseteilen, von denen mindestens eines über mindestens einen Drehpunkt ausschwenkbar ist und
- Zonen von auswechselbaren Schleißteilen unterschiedlicher Festigkeit,
**dadurch gekennzeichnet, daß**
a) zumindest Teile der Schieißteile (17, 18.1, 18.2, 19) mittels am jeweiligen Schleißteil (17, 18.1, 18.2, 19) befestigten Schrauben (31) am Gehäuse (1) befestigt sind und Zonen unterschiedlicher, dem Verschleiß im Zerkleinerungsprozeß entsprechenden Zuständen derart bilden, daß um den Rotor (32) an den Seitenwänden (7, 11) des Gehäuses (1) die Schleißteile (18.1, 19) mit gegenüber den anderen Schleißteilen (18.2, 17) verschleißfesteren Eigenschaften angebracht sind und somit die Gesamtheit der Merkmale in ihrem Aufbau, ihrer Formgebung, ihrer Materialzusammensetzung und/oder ihrer gegenseitigen Zuordnung zu einem aufeinander abgestimmten Verschleißverhalten des Gehäuses (1) und des Rotors (32) führen und annähernd gleichmäßige Wartungsintervalle realisiert werden,
b) ein Gehäuseoberteil (3.1) eine durchgehende, gekantete dicke Platte (3.2) und Schleißteile (17) an den Seitenwänden (4) oberhalb eines Oberrostes (20) aufweist,
c) ein Gehäusemittelteil (6) zwischen dem Oberrost (20) und Rotor (32) an den Seitenwänden (7) mit gegenüber den Schleißteilen (18.2) verschleißfesteren Schleißteilen (18.1) ausgerüstet ist,
d) ein Bereich um den Rotor (32) an den Seitenwänden (7, 11) des Gehäusemittelteils (6) und eines Gehäuseunterteils (9) mit gegenüber den Schleißteilen (18.2) verschleißfesteren Schleißteilen (18.1, 19) versehen ist und
e) der Oberrost (20) ausbruchsicher verstärkte Stäbe (21) aufweist, zwischen Amboß (14) und einem Unterrost (23) ein durchgehendes Verschleißsegment (24) eingelegt ist und der Unterrost (23) seitliche Aufkantungen (25) aufweist, die sich den Schleißteilen bzw. dem Verschleißsegment (24) gegen Durchdringung von zerkleinertem Material schützend anfügen.

2. Gehäuse für eine Zerkleinerungsmaschine nach Anspruch 1, **dadurch gekennzeichnet, daß** eine obere Kante (13) der Öffnung (12) gegen Verschleiß beschichtet ist.

3. Gehäuse für eine Zerkleinerungsmaschine nach Anspruch 1 oder 2, **dadurch gekennzeichnet, daß** das Gehäuseoberteil (3.1) sowohl für sich als auch zusammen mit dem Gehäusemittelteil (6) mit einer Vorrichtung zum Schwenken (10) versehen ist.

4. Gehäuse für eine Zerkleinerungsmaschine nach Anspruch 3, **dadurch gekennzeichnet, daß** im Zustand des zusammen mit dem Gehäusemittelteil (6) ausgeschwenkten Gehäuseoberteils (3.1) der Rotor (32) nebst Lager (35) mit ausgehoben und mit dem Gehäusemittelteil (6) verbunden ist.

5. Gehäuse für eine Zerkleinerungsmaschine nach Anspruch 3, **dadurch gekennzeichnet, daß** im Zustand des zusammen mit dem Gehäusemittelteil (6) ausgeschwenkten Gehäuseoberteils (3.1) der Rotor (32) nebst Lager (35) mit dem Gehäuseunterteil (9) verbunden ist.

6. Gehäuse für eine Zerkleinerungsmaschine nach Anspruch 3, **dadurch gekennzeichnet, daß** bei ausgeschwenktem Gehäuseoberteil (3.1) der Oberrost (20), die Auswurftür (26) und das Prallwandsegment (30) zwecks Wartung und/oder Auswechslung dieser Elemente zugänglich sind.

7. Gehäuse für eine Zerkleinerungsmaschine nach einem der Ansprüche 1 bis 6, **gekennzeichnet durch** eine derartige Anordnung des Lagers (35), die eine Relativbewegung des Rotors (32) in bezug zum Lager (36) zuläßt, wenn schwer zerkleinerbare Massivteile in die Zerkleinerungsmaschine geraten und dafür Vorspannelemente (37) zwischen Auflager (36) und Lager (35) vorgesehen sind.

8. Gehäuse für eine Zerkleinerungsmaschine nach einem der Ansprüche 1 bis 7, **gekennzeichnet durch** eine den Amboß (14) mit konstanter Kraft in sein Lager (15) drückende Spannvorrichtung (16).

9. Gehäuse für eine Zerkleinerungsmaschine nach einem der Ansprüche 1 bis 8, **gekennzeichnet durch** eine derartige Stellung der Auswurftür (26), die einen zusätzlichen Amboß (28) bildet.

10. Gehäuse für eine Zerkleinerungsmaschine nach einem der Ansprüche 1 bis 9, **gekennzeichnet durch** eine derartige Stellung der Auswurftür (26), die einen zusätzlichen Rost (29) bildet.

11. Gehäuse für eine Zerkleinerungsmaschine nach Anspruch 1, 9 oder 10, **dadurch gekennzeichnet, daß** die Auswurftür (26) aus einem Stück mit Hebeln (27) gefertigt ist.

12. Gehäuse für eine Zerkleinerungsmaschine nach einem der Ansprüche 1 bis 11, **dadurch gekennzeichnet, daß** der Oberrost (20) eine Abdeckung (22) aufweist, welche in das Gehäuseoberteil (3.1) integriert und schwenkbeweglich ist.

## Claims

1. A housing for a comminution machine having:
- tools attached to a rotor mounted in the housing as active abrasion parts such as hammers, as well as an anvil fitted to the housing as countertool and inactive abrasion parts in the form of exchangeable abrasion plates fastened both on the rotor and in the interior of the housing,
- an opening for introducing the material to be comminuted as well as at least one grate as an additional inactive abrasion part,
- a discharge door for discharging heavy parts as well as a baffle positioned opposite the discharge wall likewise as an inactive abrasion part,
- housing components joined horizontally at least in one plane, of which at least one can be swung out by means of at least one pivot point, and
- zones of exchangeable abrasion parts of varying strength,
**characterised in that**
a) at least parts of the abrasion parts (17, 18.1, 18.2, 19) are attached to the housing (1) by means of screws (31) fastened on each abrasion part (17, 18.1, 18.2, 19) and create zones of varying distance corresponding to the wear in the comminution process such that the abrasion parts (18.1, 19) having properties more resistant to abrasion compared to the other abrasion parts (18.2, 17) are attached around the rotor (32) to the side walls (7, 11) of the housing (1) and thus all the characteristics in structure, form, material composition and/or reciprocal assignation result in matching abrasion behaviour of the housing (1) and of the rotor (32), also resulting in approximately even maintenance intervals,
b) an upper housing section (3.1) exhibits thick, canted, through plate (3.2) and abrasion parts (17) on the side walls (4) above an upper grate (20),
c) a middle housing part (6) between the upper grate (20) and rotor (32) is equipped on the side walls (7) with abrasion parts (18.1) more resistant to abrasion compared to the abrasion parts (18.2),
d) a region around the rotor (32) is equipped on the side walls (7, 11) of the middle housing part (6) and a lower housing part (9) with abrasion parts (18.1, 19) more resistant to abrasion compared to the abrasion parts (18.2), and
e) the upper grate (20) exhibits rods (21) secured against breakout, a through abrasion segment (24) is laid between anvil (14) and a lower grate (23) and the lower grate (23) has lateral bevels (25) which join the abrasion parts or the abrasion segment (24) together and protect against penetration by comminuted material.

2. The housing for a comminution machine as claimed in Claim 1, **characterised in that** an upper edge (13) of the opening (12) is coated against abrasion.

3. The housing for a comminution machine as claimed in Claim 1 or 2, **characterised in that** the upper housing part (3.1) is provided with a device for swivelling (10) both for itself and also together with the middle housing part (6).

4. The housing for a comminution machine as claimed in Claim 3, **characterised in that** the rotor (32) is raised together with the bearing (35) and is connected to the middle housing part (6) when the upper housing part (3.1) is swung out with the middle housing part (6).

5. The housing for a comminution machine as claimed in Claim 3, **characterised in that** the rotor (32) is connected together with the bearing (35) to the middle housing part (6) when the upper housing part (3.1) is swung out with the lower housing part (9).

6. The housing for a comminution machine as claimed in Claim 3, **characterised in that** when the middle housing part (3.1) is swung out the upper grate (20), the discharge door (26) and the baffle segment (30) are accessible for the purpose of maintenance and/or exchange of these elements.

7. The housing for a comminution machine as claimed in ant one of Claims 1 to 6, **characterised by** such a configuration of the bearing (35), which permits a relative movement of the rotor (32) relative to the bearing (36), when very large parts which are difficult to comminute enter the comminution machine, and tension elements (37) are provided between bearing (36) and bearing (35).

8. The housing for a comminution machine as claimed in any one of Claims 1 to 7, **characterised by** a tension device (16) pressing the anvil (14) with constant force into its bearing (15).

9. The housing for a comminution machine as claimed in any one of Claims 1 to 8, **characterised by** such a position of the discharge door (26) which forms an additional anvil (28).

10. The housing for a comminution machine as claimed in any one of Claims 1 to 9, **characterised by** such a position of the discharge door (26) which forms an additional grate (29).

11. The housing for a comminution machine as claimed in Claims 1, 9 or 10, **characterised in that** the discharge door (26) is fabricated from one piece with levers (27).

12. The housing for a comminution machine as claimed in Claims 1 to 11, **characterised in that** the upper grate (20) exhibits a cover (22) which is integrated into the upper housing part (3.1) and can be swivelled.

## Revendications

1. Bâti de broyeuse avec
- des outils installés sur un rotor assis dans le bâti en tant que pièces actives ébarbées comme des marteaux ainsi qu'une enclume prévue sur le bâti en tant que contre-outil et des pièces ébarbées inactives sous forme de plaques ébarbées interchangeables fixées aussi bien sur le rotor qu'à l'intérieur du bâti,
- un orifice pour l'introduction de la matière à broyer ainsi qu'au moins une grille constituant une autre pièce ébarbée inactive,
- une porte d'éjection pour l'évacuation de pièces lourdes ainsi qu'un segment de paroi de rebond faisant face à la porte d'éjection constituant également une pièce inactive,
- des parties de bàti assemblées au moins dans un plan à l'horizontale, dont une au moins peut pivoter à l'extérieur sur au moins un point de rotation et
- des zones de pièces ébarbées interchangeables à résistance variable,
**caractérisé en ce que**
a) au moins des parties des pièces ébarbées (17, 18.1, 18.2, 19) sont fixées au moyen de vis (31) fixées sur la pièce ébarbée respective (17, 18.1, 18.2, 19) et forment des zones dont les états sont variables et correspondent à l'usure dans le processus de broyage de manière à ce que, autour du rotor (32), sur les parois latérales (7, 11) du bâti (1), les pièces ébarbées (18.1, 19) soient dotées de propriétés de résistance à l'usure plus importantes par rapport aux autres pièces ébarbées (18.2, 17) et qu'ainsi l'ensemble de leurs caractéristiques au niveau de la structure, du formage, de la composition de matière et/ou de leur association réciproque entraînent un comportement à l'usure du bâti (1) et du rotor (32) défini l'un par rapport à l'autre et que la maintenance puisse être réalisée à des intervalles pratiquement identiques,
b) une partie supérieure du bâti (3.1) présente une plaque épaisse continue chanfreinée (3.2) et des pièces ébarbées (17) sur les parois latérales (4) au dessus d'une grille supérieure (20),
c) une partie centrale du bâti (6) entre la grille supérieure (20) et le rotor (32) est équipée sur ses parois latérales (7) de pièces ébarbées (18.1) plus résistantes à l'usure par rapport aux pièces ébarbées (18.2),
d) une zone autour du rotor (32) sur les parois latérales (7, 11) de la partie centrale du bâti (6) et d'une partie inférieure du bâti (9) est munie de pièces ébarbées (18.1, 19) plus résistantes à l'usure par rapport aux pièces ébarbées (18.2) et
e) la grille supérieure (20) présente des barreaux renforcés résistant à la rupture (21), qu'entre l'enclume (14) et une grille inférieure (23), un segment d'usure continu (24) est inséré et que la grille inférieure (23) présente des rebords latéraux (25) qui se combinent aux pièces ébarbées ou au segment d'usure (24) pour assurer une protection contre la pénétration de matière broyée.

2. Bâti pour broyeuse selon la revendication 1, **caractérisé en ce que** le bord supérieur (13) de l'orifice (12) est recouvert d'un revêtement anti-usure.

3. Bâti pour broyeuse selon la revendication 1 ou 2, **caractérisé en ce que** la partie supérieure du bâti (3.1) est munie pour elle-même et également en commun avec la partie centrale du bâti (6) d'un dispositif de pivotement (10).

4. Bâti pour broyeuse selon la revendication 3, **caractérisé en ce que,** lorsque la partie supérieure du bâti (3.1) est pivotée vers l'extérieur avec la partie centrale du bâti (6), le rotor (32) avec son palier (35) est levé en même temps et est relié à la partie centrale du bâti (6).

5. Bâti pour broyeuse selon la revendication 3, **caractérisé en ce que,** lorsque la partie supérieure du bâti (3.1) est pivotée vers l'extérieur avec la partie centrale du bâti (6), le rotor (32) avec son palier (35) est relié à la partie inférieure du bâti (9).

6. Bâti pour broyeuse selon la revendication 3, **caractérisé en ce que,** lorsque la partie supérieure du bâti (3.1) est pivotée vers l'extérieur, la grille supérieure (20), la porte d'éjection (26) et le segment de paroi de rebond (30) sont accessibles à des fins de maintenance et/ou d'échange de ces éléments.

7. Bâti pour broyeuse selon une des revendications 1 à 6, **caractérisé par** un agencement du palier (35) propre à permettre un mouvement relatif du rotor (32) par rapport au palier (36) lorsque des pièces massives difficiles à broyer arrivent dans la broyeuse et en ce que des éléments de précontrainte (37) sont prévus à cet effet entre le support (36) et le palier (35).

8. Bâti pour broyeuse selon une des revendications 1 à 7, **caractérisé par** un dispositif de serrage (16) enfonçant l'enclume (14) avec une force constante dans son palier (15).

9. Bâti pour broyeuse selon une des revendications 1 à 8, **caractérisé par** une position de la porte d'éjection (26) qui forme une enclume supplémentaire (28).

10. Bâti pour broyeuse selon une des revendications 1 à 9, **caractérisé par** une position de la porte d'éjection (26) qui forme une grille supplémentaire (29).

11. Bâti pour broyeuse selon la revendication 1, 9 ou 10, **caractérisé en ce que** la porte d'éjection (26) est fabriquée en une pièce avec des leviers (27).

12. Bâti pour broyeuse selon une des revendications 1 à 11, **caractérisé en ce que** la grille supérieure (20) présente un capot (22) qui est intégré dans la partie supérieure du bâti (3.1) et peut effectuer un mouvement de pivotement.
